# EUROPÄISCHE PATENTSCHRIFT

(11) **EP 3 250 480 B1**
(45) Veröffentlichungstag und Bekanntmachung des Hinweises auf die Patenterteilung: **15.09.2021**
(21) Anmeldenummer: 16703712.6
(22) Anmeldetag: 26.01.2016
(51) Int. Cl.: B65F 1/14

(54) **SAMMELBEHÄLTER UND SAMMELEINRICHTUNG FÜR REST- UND/ODER WERTSTOFFE**
COLLECTING CONTAINER AND COLLECTING DEVICE FOR RESIDUES AND/OR REUSABLE MATERIALS
BAC DE COLLECTE ET DISPOSITIF DE COLLECTE POUR RÉSIDUS ET/OU MATIÈRES VALORISABLES

(30) Priorität: 27.01.2015 DE 102015000828; 18.08.2015 DE 102015010609; 18.08.2015 DE 102015010610; 18.08.2015 DE 102015010611
(43) Veröffentlichungstag der Anmeldung: 06.12.2017
(73) Patentinhaber: FAUN Umwelttechnik GmbH & Co. KG, 27711 Osterholz-Scharmbeck (DE)
(72) Erfinder: STACH, Lothar, 27793 Wildeshausen (DE)
(74) Vertreter: Busse, Harald F.W.
(86) Internationale Anmeldenummer: PCT/EP2016/000123
(87) Internationale Veröffentlichungsnummer: WO 2016/120010

(56) Entgegenhaltungen:
- DE-U1-202009 005 010

## Beschreibung

Die Erfindung betrifft einen Sammelbehälter für Rest- und/oder Wertstoffe, wobei der Behälter unterseitig einen Behälterboden aufweist, nach dem Oberbegriff des Anspruch 1 sowie eine Sammeleinrichtung mit einer Grube und einem Sammelbehälter nach dem Oberbegriff des Anspruchs 9, und eine Grube aus insbesondere Fertigteilen nach dem Oberbegriff des Anspruchs 15.

Ein derartiger Behälter, eine derartige Sammeleinrichtung und eine derartige Aufnahmegrube gehen beispielsweise aus der DE 20 2009 005 020 U1 hervor. Es ist bekannt, Sammelbehälter beispielsweise mit vier unterseitigen Rollen oder auch mit zwei unterseitigen Rollen und zwei gegenüber gelegenen festen Abstützungen und einem Volumen von 1,1 m³ oder mehr in einer unter Umgebungsniveau liegenden, ganz oder teilweise in eine Grube abgesenkten Stellung zu halten. Dabei müssen die Sammelbehälter für eine Entleerung jedoch zunächst angehoben werden - entweder über in der Grube angeordnete Hubmittel mit einer eigenen Energieversorgung oder über einen Energieabgriff von einem Entsorgungsfahrzeug. Beides ist konstruktiv aufwendig, im Betrieb störungsanfällig und verlängert die für die Behälterleerung vorzusehenden Zeiträume.

Es ist weiter bekannt, Sammelbehälter über einen fahrzeugseitigen Kran aus der vertieften Grube herauszuheben und dann durch Öffnung des Behälterbodens den Inhalt in den LKW zu befördern. Hierfür sind jedoch spezielle Fahrzeuge erforderlich, die ansonsten in der Sammlung keinen anderen Einsatzzweck erfüllen und für Müllsammelgefäße von 601 bis 11001 nach DIN EN 840:2012 von März 2013 gänzlich ungeeignet sind. Derartige Systeme sind damit sehr kostenaufwendig und ineffizient. Die Öffnung am Behälterboden führt zudem zu Undichtigkeiten, die sowohl im Hebeprozeß als auch in der Bewegung zum Müllsammelfahrzeug zu Verschmutzungen führen. Rückstände im Betonschacht sind ebenfalls eine Folge und mit hohem Reinigungsaufwand verbunden.

Die DE 20 2005 006 468 U1 zeigt einen teilweise unterhalb eines Umgebungsniveaus halterbaren Sammelbehälter, der über ein oberseitiges, pilzkopfartiges Hubmittel aus einem ihn umgebenden Containeraufnahmeschacht heraushebbar ist. Ein Wenden des nach unten hin erweiternden Sammelbehälters ist dabei nicht möglich. Dieser muß daher über einen Kran sehr hoch gehoben und durch seinen Boden nach unten entleert werden. Dies ist unhandlich und mit Standardentsorgungsfahrzeugen nicht zu bewerkstelligen.

Die DE 602 20 758 T2 zeigt einen vollständig unterhalb des Umgebungsniveaus gehaltenen Untergrundbehälter, der über einen seine Oberkanten umgreifenden Kragen anhebbar ist. Der Kragen weist dabei eine Rechteckform auf und wird von einem Entsorgungsfahrzeug mitgeführt und um den oberen Behälterrand gelegt. Diese Einfädelung ist zeitaufwendig und nur für diese spezielle Behältergröße und -lage nutzbar. Die Einsatzmöglichkeiten des Entsorgungsfahrzeugs sind auch hier sehr eingeschränkt.

Die DE 20 2009 005 010 U1 zeigt einen Behälter, der nur zu einem kleinen Teil unter dem Umgebungsniveau steht und der über oberseitige Ösen mittels eines speziellen Kranwagens zu seiner Leerung angehoben und über ein Entsorgungsfahrzeug geschwenkt werden muß. Derartige Spezialfahrzeuge sind aufwendig, benötigen einen sehr hohen Bewegungsraum und vermindern die Effizienz des Leerungsverfahrens. Zudem liegen die Öffnungen zur Befüllung sehr hoch und sind so etwa für Kinder oder Rollstuhlfahrer nur schwer zu erreichen.

Der Erfindung liegt das Problem zugrunde, hier eine Verbesserung zu erreichen.

Die Erfindung löst dieses Problem durch einen Sammelbehälter mit den Merkmalen des Anspruchs 1, eine Sammeleinrichtung mit den Merkmalen des Anspruchs 9, und eine Aufnahmegrube mit den Merkmalen des Anspruchs 15. Zu weiteren vorteilhaften Ausgestaltungen wird auf die Ansprüche 2-8, 10 bis 14, und 16 verwiesen.

Dadurch, daß der Sammelbehälter außenseitig mit einem in einer oberhalb des Behälterbodens liegenden Ebene mit einem ausgreifenden Rahmen versehen ist, kann für den Sammelbehälter eine neue Aufnahmelage geschaffen werden, in der dieser zum Teil in einer Aufnahmegrube unter dem Umgebungsniveau liegt und mit seinen oberen, oberhalb dieses Rahmens liegenden Bereichen über das Umgebungsniveau hinausragt. Damit ist eine Semi-Untergrundstellung des Sammelbehälters geschaffen, bei der ein ansonsten auch für eine normale Stellung oberhalb des Umgebungsniveaus verwendbarer Standardbehälter zum Einsatz kommen kann. Günstig liegt die Ebene des Rahmens schräg gegenüber der Ebene des Behälterbodens, so daß auch eine Schrägstellung des Sammelbehälters gegenüber dem Umgebungsniveau möglich ist und einerseits die Widerlager zum Anheben des Behälters gut über dem Umgebungsniveau gut zugänglich sind, andererseits zumindest ein Einwurfschacht in geringer, gut zugänglicher Höhe liegt und daher der Behälter leicht befüllt werden kann - auch beispielsweise von Rollstuhlfahrern oder Kindern.

Der ausgreifende Rahmen kann insbesondere ein Tragrahmen zur Abstützung des Behälters an einem äußeren Widerlager sein und hierfür beispielsweise abgewinkelte metallische Profile umfassen. Ein derartiger Rahmen kann in einer zur Befüllung vorgesehenen Stellung des Sammelbehälters auf einem äußeren, eine Aufnahmegrube für den Behälter umgebenden Tragrahmen abstützbar sein und auf diesem aufliegen. Sowohl der Rahmen des Behälters als auch der äußere Tragrahmen können dabei durch Stahlprofile gebildet sein.

Zusätzlich oder alternativ kann der Rahmen eine Dichtfunktion gegenüber einem umgebenden äußeren Rahmenteil erfüllen.

Günstig ist die Ebene des Rahmens um mindestens 20° gegenüber dem Behälterboden geneigt, insbesondere auch um mehr als 40°. Unter der Ebene des Behälterbodens wird bei einem planeben liegenden Behälterboden dessen Erstreckungsebene verstanden. Wenn der Behälterboden bei Abstützung des Behälters auf einer horizontalen Fläche ganz oder teilweise schräg zu dieser Fläche steht, ist eine Ebene gemeint, die zu der äußeren horizontalen Fläche parallel liegt.

In abgesenkter Stellung kann dann der Rahmen horizontal fluchtend zum Umgebungsniveau liegen, so daß der Behälter dadurch eine entsprechende Schrägstellung seiner Achse gegenüber dem Umgebungsniveau erhält.

Insbesondere ist der Sammelbehälter dabei so angeordnet, daß der ausgreifende Rahmen unterhalb eines oder mehrerer zum Greifen des Behälters an diesem angeordneten Widerlager oder zumindest unterhalb von Eintrittsöffnungen in Aufnahmen für Hebewerkzeuge eines Entsorgungsfahrzeugs liegt. Diese Widerlager sind dann für ein heranfahrendes Entsorgungsfahrzeug greifbar, ohne daß der Sammelbehälter zunächst angehoben werden müßte. In der Grube muß daher keinerlei Vorrichtung zum Anheben des Behälters vorhanden sein, was den konstruktiven Aufwand und die Betriebskosten deutlich verringert. Ein Spezialfahrzeug ist zudem entbehrlich.

Besonders vorteilhaft ist der Sammelbehälter gemäß der DIN EN 840 mit einem Innenvolumen von 1,1 m³ oder mehr ausgebildet und umfaßt seitlich ausgreifende Zapfen als Widerlager zur Erfassung durch fahrzeugseitige Forken. Zur Entleerung kann dann beispielsweise ein Standardfahrzeug wie ein Front- oder Seitenlader verwendet werden, der mit seinen Forken die seitlichen, jederzeit zugänglichen Zapfen des Sammelbehälters greifen kann, zum Beispiel indem die Forken in kanalartige Aufnahmen durch vordere Eintrittsöffnungen eintauchen. Dieses Fahrzeug kann in gleicher Weise auch für die Leerung oberirdischer Behälter eingesetzt werden, ohne daß irgendwelche Umbaumaßnahmen erforderlich wären.

Ebenso ist ein Anheben des Sammelbehälters über eine Kammleiste möglich, das auch ein entsprechender vorderseitiger Kragen des Sammelbehälters zugänglich über dem Umgebungsniveau liegen kann. Auch diese Art des Anhebens kann von einem Standardfahrzeug erfolgen.

Der Sammelbehälter kann ebenfalls ein Standardbehälter sein, an dem lediglich ein oder zwei Deckel verändert werden und der Rahmen angebracht wird. Die Umrüstung ist daher einfach und preiswert.

Der ausgreifende Rahmen kann dabei sowohl unterhalb einer oder mehrerer zur Befüllung des Behälters dienenden Öffnung(en) als auch unterhalb einer oder mehrerer zur Entleerung des Behälters dienenden Öffnung(en) am Behälter angeordnet sein.

Eine einfache Befüllung ist insbesondere erreichbar, wenn die zur Befüllung des Behälters dienende(n) Öffnung(en) an einem Schwenkdeckel zur Entleerung des Behälters mit angeordnet ist oder sind. Beispielsweise können die Öffnungen dann von der der Entleerungsöffnung gegenüberliegenden Seite zugänglich sein.

Es ist dabei variabel, wieviel Prozent der Gewichtskraft des Behälters über den Rahmen und wieviel über eine bodenseitige Abstützung des Behälters in der Grube abgestützt werden. So kann der Behälter vollständig über den Rahmen hängend oder vollständig über die bodenseitige Abstützung stehend gehalten sein. Auch jede Zwischenverteilung ist möglich. Ein gewisser Druck über den Rahmen ist hilfreich, um eine gute Dichtfunktion zu erreichen.

Mit der zusätzlich beanspruchten Sammeleinrichtung, die eine gegenüber einem Umgebungsniveau abgesenkte Grube und einen in dieser schräg zur Horizontalen halterbaren Sammelbehälter umfaßt, ist die o. g. halb abgesenkte Behälterstellung möglich, wobei dennoch eine Befüllung in niedriger Höhe einfach möglich ist.

Ein separater Deckel für die Grube ist entbehrlich. Im oberen Bereich können ausschließlich die am Sammelbehälter ohnehin vorhandenen Deckel die obere Abdeckung bilden. Auch dadurch ist der Aufwand zur Erstellung einer Grube erheblich verringert.

Insbesondere liegen mit den o. g. Vorteilen in der abgesenkten Stellung des Behälters die Widerlager oder zumindest die Eintrittsöffnungen in kanalartige Aufnahmen, in denen die Widerlager befindlich sind, die von Hebewerkzeugen eines Entsorgungsfahrzeuges gegriffen werden können, oberhalb des Umgebungsniveaus.

Eine einfache Herstellung einer solchen Grube ist möglich, wenn diese aus mehreren Betonfertigteilen gebildet ist. Die Grube muß dann nicht vor Ort gegossen werden, sondern kann vorgefertigt sein, so daß die Montage einfach ist und nur einen Kranwagen mit geringer Tragfähigkeit erfordert. Insbesondere bildet ein solches Betonfertigteil als integrale Einheit ein gleichzeitig den Boden und eine Seitenwandung bildendes Bauteil der Grube aus.

Um zu vermeiden, daß während des Leerens des Behälters Menschen oder Tieren in die Grube stürzen können, ist günstig dort eine bewegliche Sicherheitsplattform angeordnet, die in einem die Öffnung durch einen angehobenen Sammelbehälter verschließenden Sinn vorgespannt ist. Allein durch das Anheben des Behälters zur Leerung schließt sich dadurch die Sicherheitsplattform automatisch. Insbesondere liegt sie dann ungefähr bündig zum Umgebungsniveau.

Konstruktiv einfach umfaßt die Sicherheitsplattform eine Schwenkklappe, die bei Absenken des Behälters durch dessen Gewicht nach unten verschwenkbar ist und zum Beispiel mit einer dem Leergewicht des Behälters von rund 150 kg dagegen vorgespannt ist. Der Behälter kann dann bei seinem Absetzen von der Leerung an der Schwenkklappe abwärts gleiten und auf dort angesetzten Endanschlägen in seine Dauerstellung kommen.

Eine Aufnahmegrube, die gegenüber einem Umgebungsniveau abgesenkt ist und die im unteren Bereich ein abgewinkeltes Stück umfaßt, das in montierter Stellung eine schräg zur Horizontalen stehende Seitenwandung und einen schräg zur Horizontalen stehenden Boden der Aufnahmegrube ausbildet, ist gesondert beansprucht und in ihrer Ausbildung aus mehreren Betonfertigteilen gesondert handelbar. Insbesondere ist auf die Fertigteile in Höhe des Umgebungsniveaus als oberer Abschluß ein umlaufendes Rahmenteil aufgelegt, das zur Abstützung eines behälterseitigen Rahmens geeignet ist.

Der obere Abschluß der Grube kann dabei um einige Zentimeter gegenüber der Umgebung erhöht sein, um einen Wasserablauf nach außen zu erleichtern.

Weitere Vorteile und Merkmale der Erfindung ergeben sich aus einem in der Zeichnung dargestellten und nachfolgend beschriebenen Ausführungsbeispiel des Gegenstandes der Erfindung.

In der Zeichnung zeigt:
- Fig. 1: eine schematische Seitenansicht einer Sammeleinrichtung für Reststoffe, Wertstoffe oder ähnliches, wobei die Sammeleinrichtung einen Sammelbehälter umfaßt, der hier in seiner abgesenkten und zur Befüllung vorgesehenen Dauerstellung gezeigt ist, wobei zusätzlich den Behälter an seitlichen Zapfen greifende Hebewerkzeuge eines Entsorgungsfahrzeugs mit eingezeichnet sind,
- Fig. 2: die Sammeleinrichtung nach Figur 1 während des Anhebens des Sammelbehälters und automatischem Hochschwenken der Sicherheitsplattform,
- Fig. 3: eine ähnliche Ansicht wie Figur 2 bei weiterem Anheben des Sammelbehälters, wobei in dieser Momentaufnahme der Behälter mit seinem Bodenbereich das Umgebungsniveau erreicht ist,
- Fig. 4: eine Ansicht des Sammelbehälters aus Richtung des Pfeils IV in Figur 3,
- Fig. 5: eine Detailansicht der in Figur 4 dargestellten Befüllöffnungen des Sammelbehälters,
- Fig. 6: eine schematische Ansicht des in seine Dauerstellung abgesenkten Sammelbehälters, in Richtung der Befüllöffnungen gesehen,
- Fig. 7: eine ähnliche Ansicht wie Figur 6, jedoch von der Stirnseite des Sammelbehälters (Pfeil VII in Figur 6) gesehen,
- Fig. 8: eine Einzelteilansicht des zur Entleerung vorgesehenen Behälterdeckels, der gleichzeitig die Befüllöffnungen mit enthält,
- Fig. 9: eine ähnliche Ansicht wie Figur 7, jedoch aus einer perspektivischen Ansicht,
- Fig. 10: eine Einzelteilansicht des zur Entleerung vorgesehenen Behälterdeckels mit den daran angeordneten Befüllöffnungen aus der in Figur 9 dargestellten Perspektive,
- Fig. 11: den herausgehobenen Behälter mit seinem schräg daran angeordneten Rahmen in perspektivischer Ansicht,
- Fig. 12: den Sammelbehälter nach Figur 11 in stirnseitiger Ansicht,
- Fig. 13: die den Sammelbehälter aufnehmende Grube in querschnittlicher Ansicht,
- Fig. 14: die Grube nach Figur 13 in perspektivischer Ansicht.

Ein erfindungsgemäßer Sammelbehälter 1, 2 dient der Aufnahme von Rest- und/oder Wertstoffen wie etwa Hausmüll, Industriemüll, Reststoffen, Papier, Gläsern, Bioabfällen, Schlacken oder anderen Zuschlagstoffen oder ähnlichen Materialien.

In Figur 1 ist ein solcher Sammelbehälter 1 mit einem Aufnahmevolumen von beispielsweise 1,1 m³ oder 2,4 m³ oder mehr bis hin zu ca. 5 m³ gezeigt.

Der Sammelbehälter 1 nach Figur 1 weist unterseitig einen Behälterboden 3 auf, der den Innenraum nach unten begrenzt und der zusätzlich als Halterung für diesen gegenüber einer äußeren Standfläche, abstützende Räder und/oder Rollen 4 dient. Hier sind zwei Räder bzw. Rollen 4 vorgesehen, gegenüber sind zwei feste Abstützungen 5 am Behälterboden 3 angeordnet. Auch eine Ausbildung mit vier Rädern im Nahbereich der Ecken des Bodens 3 ist alternativ möglich. Der Behälterboden 3 verläuft hier parallel zu einer äußeren Standfläche, also horizontal, sofern er auf einer horizontalen äußeren Standfläche gehalten ist. Auch bei einer teilweisen Schrägausbildung des Behälterbodens 3 wäre seine Bodenebene als parallel zur äußeren Standfläche definiert.

Der Sammelbehälter 1 kann insgesamt aus Kunststoff oder Metall bestehen. Er weist hier eine in Draufsicht ungefähr rechteckige Umrißgestalt auf und kann nach oben hin leicht erweitern. Hier ist ein metallischer Behälter 1 dargestellt.

Der Sammelbehälter 1 umfaßt des weiteren außenseitig in einer oberhalb des Behälterbodens 3 liegenden Ebene einen durchgehenden oder unterbrochenen, ausgreifenden Rahmen 9, der von einer Vorderseite 6 über die Stirnseiten 7 zu einer Rückseite 8 des Behälters 1 hin schräg ansteigend gegenüber der Ebene des Behälterbodens 3 montiert ist. Die Schrägstellung des Rahmens 9 ist daher bei Ansicht der Stirnseiten 7 gut erkennbar (Figur 12). In Ansicht von vorne oder von hinten ist hingegen ein horizontal verlaufender Rahmenabschnitt sichtbar (Figur 4, Figur 11).

Dabei ist gemäß der Zeichnung die Ebene E des Rahmens 9 um mindestens 20° gegenüber dem Behälterboden 3 geneigt, insbesondere um mehr als 40°. Hier ist ein Winkel von etwa 45° der Rahmenebene E gegenüber dem Behälterboden 3 vorgesehen. Bei einem metallischen Behälter 1 kann der Rahmen 9 angeschweißt sein. Auch ein Vernieten, Verschrauben oder ähnliches ist möglich. Hier ist der Rahmen 9 umlaufend und mit abgewinkelten Blechen ausgebildet, so daß eine hohe Tragkraft darüber aufgewandt werden kann.

Der Rahmen 9 kann den Sammelbehälter 1 an seiner Vorderseite 6, den Stirnseiten 7 und der Rückseite 8 ohne Unterbrechung vollständig außen umlaufen oder auch eine oder mehrere Unterbrechungen aufweisen und dennoch den Sammelbehälter 1 zumindest teilweise abstützen.

Der seitlich nach außen ausgreifende Rahmen 9 ist unterhalb einer oder mehrerer zur Befüllung des Behälters dienenden Öffnung(en) 10 am Sammelbehälter 1 gehalten. Hier sind (Figur 10) beispielsweise drei Befüllöffnungen 10 nebeneinander vorgesehen, die in abgesenkter und unten noch näher beschriebener Stellung des Sammelbehälters 1 in jedem Fall über dem Rahmen 9 und dem Umgebungsniveau 11 liegen und gut zugänglich sind. Insbesondere liegen diese Einfüllöffnungen 10 weniger als einen Meter oberhalb des Umgebungsniveaus 11 und sind daher auch für Kinder oder Rollstuhlfahrer gut zugänglich.

Eine Fraktionentrennung kann möglich sein, indem unterschiedliche Einfüllöffnungen 10 in verschiedene Abteile des Sammelbehälters 1 einmünden, d. h., das System ist auch nach dem Mehrkammerprinzip nutzbar.

Der ausgreifende Rahmen 9 ist ebenfalls unterhalb einer oder mehrerer zur Entleerung des Behälters dienenden Öffnung(en) am Behälter 1 gehalten. Hier ist zur Entleerung ein Schwenkdeckel 12 vorgesehen, an dem auch die Einfüllöffnungen 10 zur Befüllung angeordnet sind, indem der Schwenkdeckel 12 gleichzeitig auch Träger eines mit diesem beweglichen Überbaus 13 zur Aufnahme der Einfüllöffnungen 10 ist. Eine manuelle Öffnungsmöglichkeit des Schwenkdeckels 12 kann durch eine Verriegelbarkeit außerhalb der Entleerung unterbunden werden.

Der Sammelbehälter 1 weist hier weiter zwei seitliche Widerlager 14 auf, die in kanalartigen Aufnahmen 24 des Behälters 1 gehalten sind. Die Aufnahmen 24 sind etwa gebildet durch eine jeweils an der Stirnseite 7 angeordnete und zurückspringende Rinne, die außenseitig von einem Blech übergriffen ist, so daß die Aufnahmen 24 kanalartig ausgebildet sind und eine offene Eintrittsöffnung 23 an der Vorderseite 6 des Behälters 1 umfassen.

Dabei ist der ausgreifende Rahmen 9 unterhalb eines oder mehrerer zum Greifen des Behälters an diesem angeordneten Widerlager 14 für Hebewerkzeuge 15 eines Entsorgungsfahrzeugs oder zumindest unterhalb der Eintrittsöffnung(en) 23 in die Aufnahme (n) 24 angeordnet, wie etwa in Figur 1 deutlich wird. Als Widerlager 14 sind hier stirnseitig ausgreifende Zapfen 16 vorgesehen, die über in die Aufnahmen 24 eingreifende Forken 15 des Fahrzeugs anhebbar sind. Auch ein Anheben des Behälters 1 über einen vorderseitigen Kragen mittels einer Kammleiste und einem darüber befindlichen Niederhalter, - ebenfalls Standardbauteile für die oberirdische Entleerung - eines Entsorgungsfahrzeugs ist möglich.

Über den ausgreifenden Rahmen 9 kann der Behälter 1 an einem äußeren Rahmenteil 17 einer Grube 18 ganz oder teilweise abgestützt werden, sofern der Rahmen 9 wie hier einen Tragrahmen zur Abstützung des Behälters 1 ausbildet. Ein weiterer Teil des Gewichts kann auf einem unteren Anschlag 19 einer unten noch näher beschriebenen Schwenkplatte 20 sowie auf einem Puffer 21 in der Grube 18 abgestützt sein.

Zusätzlich oder alternativ kann der Rahmen 9 auch eine Dichtfunktion gegenüber einem umgebenden äußeren Rahmenteil 17 erfüllen, so daß bei eingestelltem Behälter 1 kein Wasser in die Grube 18 laufen kann. Hierfür sind die Stahlwinkel des Rahmens 9 beispielsweise mit einem Gummi oder Kunststoff unterlegt.

Der in den Figuren dargestellte Sammelbehälter 1 ist gemäß der DIN EN 840 ausgebildet ist und umfaßt somit die oben bereits benannten seitlich ausgreifenden Zapfen 16 als Widerlager 14 bei der Erfassung durch fahrzeugseitige Forken 15. Die Gesamtquererstreckung liegt damit bei Erfüllung der genannten Norm zwischen 1370 und 1400 Millimetern. Damit entspricht dieser Sammelbehälter 1 einem Standardbehälter, wie er auch ohne Absenkung üblich verwendet wird. Spezialanfertigungen können vermieden werden. Änderungen betreffen lediglich den Deckelaufbau und die Anmontage des genannten Rahmens 9. Beides läßt sich an bestehenden Sammelbehältern einfach umrüsten. Das Innenvolumen kann beispielsweise bei 1,1 m³ oder 2,3 m³ oder auch bei größeren Volumina bis zu 5 m³ liegen.

Die Sammeleinrichtung 22 aus Grube 18 und darin teilweise absenkbarem Behälter 1 ist in ihrer Befüllstellung des Behälters 1 etwa in Figur 1 schematisch dargestellt. Hier ist mindestens die Hälfte des Innenvolumens des Behälters 1 in der Grube 18 unterhalb des Umgebungsniveaus 11 und damit optisch unauffällig gehalten. Die zumindest eine Befüllöffnung 10 und die zumindest eine Entleeröffnung durch den Schwenkdeckel 12 liegen hingegen oberhalb des Umgebungsniveaus 11 und sind daher auch ohne ein Anheben des Behälters 1 zugänglich. Es sind daher keinerlei Hubmittel in der Grube erforderlich - weder eigene noch von einem Entsorgungsfahrzeug zur Verfügung gestellte.

Wie etwa in Figur 1 erkennbar ist, sind auch in der abgesenkten Stellung des Sammelbehälters 1 die Widerlager 14 des Behälters oberhalb des Umgebungsniveaus 11 und somit für die Forken 15 zugänglich, ohne daß vorab der Sammelbehälter 1 bewegt werden müßte. Die gesamte Anhebe- und Über-Kopf-Entleerbewegung des Behälters ist damit allein mit einem Standardfahrzeug, zum Beispiel einem Seitenlader, durchführbar, ohne daß dieses in irgendeiner Weise umgerüstet werden müßte.

In der abgesenkten Stellung des Behälters 1 kann dieser zumindest teilweise über den genannten Rahmen 9 gehalten sein, der auf einem äußeren, die Aufnahmegrube 18 für den Behälter 1 umgebenden und tragenden Rahmenteil 17 abstützbar ist. Auch dieser äußere Rahmenteil 17 kann aus Stahlprofilen, insbesondere flach liegenden Blechen, gebildet sein.

Die Aufnahmegrube 18 kann aus mehreren Betonfertigteilen gebildet sein, was eine einfache Montage vor Ort ermöglicht. U. a. kann ein fertiger Winkelteil, zum Beispiel mit einem Öffnungswinkel von 45°, verwendet werden. Auch die Stirnseiten können jeweils ein- oder zweiteilig - und damit einfach - aufgebaut sein. Eine Abdichtung der Teile untereinander über zum Beispiel eine aushärtende Masse - ist möglich. Als oberer Abschluß der Grube ist das o. g. umlaufende Rahmenteil 17 aufgelegt und fest verbunden.

In der Grube 18 ist eine Sicherheitsplattform 20 angeordnet, die die Öffnung bei angehobenem Sammelbehälter 1 zumindest so weit verschließt, daß dort niemand hineinfallen kann. Hier ist die Sicherheitsplattform 20 als Schwenkklappe ausgebildet, die im Schließsinn vorgespannt ist, die bei Absenken des Behälters durch dessen Gewicht nach unten verschwenkbar ist. Hierfür reicht das Leergewicht des Behälters 1.

Beim Absetzen des Sammelbehälters 1 gleitet dieser an der sich öffnenden Schwenkklappe 20 nach unten, bis er auf einem Anschlag 19 aufliegt und gleichzeitig auf dem Puffer 21 landet.

Die Grube 18 kann beispielsweise nach unten hin einen durch ein Rückschlagventil gesicherten Wasserablauf aufweisen, so daß Regenwasser ablaufen, Grundwasser jedoch nicht von unten in die Grube 18 drücken kann. Eine Dichtigkeit der Grube 18 ist nicht zwingend notwendig, auch eine Kiesschüttung oder ähnliches kann als Untergrund in Frage kommen.

### Bezugszeichenliste:

- 1: Sammelbehälter,
- 2: Sammelbehälter,
- 3: Behälterboden,
- 4: Räder oder Rolle,
- 5: feste Abstützungen,
- 6: Vorderseite,
- 7: Stirnseite,
- 8: Rückseite,
- 9: Rahmen,
- 10: Einfüllöffnung,
- 11: Umgebungsniveau,
- 12: Schwenkdeckel,
- 13: Überbau,
- 14: Widerlager,
- 15: Hebewerkzeuge, Forken
- 16: Zapfen,
- 17: äußerer Rahmenteil,
- 18: Grube,
- 19: Anschlag,
- 20: Sicherheitsplattform,
- 21: Puffer,
- 22: Sammeleinrichtung,
- 23: Eintrittsöffnungen,
- 24: behälterseitige Aufnahmen,
- E: Rahmenebene

## Patentansprüche

1. Sammelbehälter (1;2) für Rest- und/oder Wertstoffe, wobei der Sammelbehälter (1;2) einen Behälterboden (3) aufweist, wobei an dem Sammelbehälter (1;2) außenseitig in einer oberhalb des Behälterbodens (3) liegenden Ebene (10) ein durchgehender oder unterbrochener, ausgreifender Rahmen (9) angeordnet ist,
**dadurch gekennzeichnet, dass**
die Ebene (E) des Rahmens (9) schräg gegenüber der Ebene des Behälterbodens (3) liegt,
wobei der ausgreifende Rahmen (9) ein Tragrahmen zur Abstützung des Sammelbehälters (1;2) an einem äußeren Widerlager ist und/oder eine Dichtfunktion gegenüber einem umgebenden äußeren Rahmenteil (17) erfüllt.

2. Sammelbehälter (1;2) nach Anspruch 1,
**dadurch gekennzeichnet,**
**daß** die Ebene (E) des Rahmens (9) um mindestens 20° gegenüber dem Behälterboden (3) geneigt ist.

3. Sammelbehälter (1;2) nach einem der Ansprüche 1 oder 2,
**dadurch gekennzeichnet,**
**daß** der ausgreifende Rahmen (9) unterhalb einer oder mehrerer zur Befüllung des Sammelbehälters (1;2) dienenden Öffnung(en) (10) am Sammelbehälter gehalten ist.

4. Sammelbehälter (1;2) nach einem der Ansprüche 1 bis 3,
**dadurch gekennzeichnet,**
**daß** der ausgreifende Rahmen (9) unterhalb einer oder mehrerer zur Entleerung des Sammelbehälters (1;2) dienenden Öffnung(en) am Sammelbehälter (1;2) gehalten ist.

5. Sammelbehälter (1;2) nach einem der Ansprüche 1 bis 4,
**dadurch gekennzeichnet,**
**daß** der ausgreifende Rahmen (9) unterhalb einer oder mehrerer zum Greifen des Sammelbehälters (1;2) an diesem angeordneten Widerlagern (14) für Hebewerkzeuge eines Entsorgungsfahrzeugs oder unterhalb von Eintrittsöffnungen (23) in behälterseitige Aufnahmen (24), die zu den Widerlagern (14) führen, liegt.

6. Sammelbehälter (1;2) nach einem der Ansprüche 3 bis 5,
**dadurch gekennzeichnet,**
**daß** die zur Befüllung des Sammelbehälters (1;2) dienende(n) Öffnung(en) (10) an einem Schwenkdeckel (12) zur Entleerung des Sammelbehälters (1;2) angeordnet ist oder sind.

7. Sammelbehälter (1;2) nach einem der Ansprüche 1 bis 6,
**dadurch gekennzeichnet,**
**daß** dieser gemäß der DIN EN 840:2012 von März 2013 ausgebildet ist und seitlich ausgreifende Zapfen als Widerlager (14) bei der Erfassung durch fahrzeugseitige Forken umfaßt.

8. Sammelbehälter (1;2) nach einem der Ansprüche 1 bis 7,
**dadurch gekennzeichnet,**
**daß** der Sammelbehälter (1;2) ein Innenvolumen von zumindest 1,1 cbm und eine Gesamtquererstreckung zwischen 1370 und 1400 Millimetern aufweist.

9. Sammeleinrichtung (22) für Rest- und/oder Wertstoffe, wobei die Sammeleinrichtung (22) eine gegenüber einem Umgebungsniveau (11) abgesenkte Aufnahmegrube (18) und einen in dieser halterbaren Sammelbehälter (1;2) mit zumindest einer Befüllöffnung (10) und zumindest einer Entleeröffnung sowie mit Widerlagern (14) umfaßt, die geeignet sind, von Hebewerkzeugen eines Entsorgungsfahrzeugs erfaßt zu werden,
**dadurch gekennzeichnet,**
**daß** der Sammelbehälter (1;2) in der Aufnahmegrube (18) derart abgesenkt und schräg gegenüber der Horizontalen gehalten ist, daß in der so abgesenkten Stellung mindestens die Hälfte des Innenvolumens des Sammelbehälters (1;2) in der Aufnahmegrube (18) unterhalb des Umgebungsniveaus (11) liegen und dennoch die zumindest eine Befüllöffnung (10) und die zumindest eine Entleeröffnung oberhalb des Umgebungsniveaus (11) liegen.

10. Sammeleinrichtung (22) nach Anspruch 9,
**dadurch gekennzeichnet,**
**daß** in der abgesenkten Stellung des Sammelbehälters (1;2) die Widerlager (14) des Sammelbehälters (1;2) oder zumindest Eintrittsöffnungen (23) in Aufnahmen (24) für fahrzeugseitige Hebezeuge oberhalb des Umgebungsniveaus (11) liegen.

11. Sammeleinrichtung (22) nach einem der Ansprüche 9 oder 10,
**dadurch gekennzeichnet,**
**daß** in der abgesenkten Stellung des Sammelbehälters (1;2) dieser zumindest teilweise über einen vom Sammelbehälter (1;2) ausgreifenden Rahmen (9) gehalten ist, der auf einem äußeren, die Aufnahmegrube (18) für den Sammelbehälter (1;2) umgebenden Rahmenteil (17) abstützbar ist.

12. Sammeleinrichtung (22) nach einem der Ansprüche 9 bis 11,
**dadurch gekennzeichnet,**
**daß** die Aufnahmegrube (18) aus mehreren Betonfertigteilen gebildet ist.

13. Sammeleinrichtung (22) nach einem der Ansprüche 9 bis 12,
**dadurch gekennzeichnet,**
**daß** in der Aufnahmegrube (18) eine bewegliche Sicherheitsplattform (20) angeordnet ist, die in einem die Öffnung durch einen angehobenen Sammelbehälter (1;2) verschließenden Sinn vorgespannt ist.

14. Sammeleinrichtung (22) nach Anspruch 13,
**dadurch gekennzeichnet,**
**daß** die Sicherheitsplattform (20) eine Schwenkklappe ist, die bei Absenken des Sammelbehälters (1;2) durch dessen Gewicht nach unten verschwenkbar ist.

15. Aufnahmegrube (18) für einen Sammelbehälter (1;2) für Rest- und/oder Wertstoffe, wobei die Aufnahmegrube (18) gegenüber einem Umgebungsniveau (11) abgesenkt ist,
**dadurch gekennzeichnet,**
**daß** die Aufnahmegrube (18) im unteren Bereich ein abgewinkeltes Stück umfaßt, das in montierter Stellung eine schräg zur Horizontalen stehende Seitenwandung und einen schräg zur Horizontalen stehenden Boden der Aufnahmegrube 18) ausbildet.

16. Aufnahmegrube (18) nach Anspruch 15,
**dadurch gekennzeichnet,**
**daß** die Aufnahmegrube (18) mehrere Betonfertigteile umfaßt, auf die als oberer Abschluß ein umlaufendes Rahmenteil (17) aufgelegt ist.

## Claims

1. A collection container (1; 2) for waste and/or reusable materials, wherein the collection container (1; 2) has a container bottom (3), wherein a continuous or non-continuous, extending frame (9) is arranged on the outside of the collection container (1; 2), in a plane (10) above the container bottom (3), **characterized in that** the plane (E) of the frame (9) is angled relative to the plane of the container bottom (3), wherein the extending frame (9) is a support frame for supporting the collection container (1; 2) on an outer abutment and/or provides a seal against a surrounding outer frame part (17).

2. The collection container (1; 2) according to Claim 1, **characterized in that** the plane (E) of the frame (9) is inclined by at least 20° relative to the container bottom (3) .

3. The collection container (1; 2) according to either one of Claims 1 or 2, **characterized in that** the extending frame (9) is held below one or multiple opening(s) (10) on the collection container (1; 2) used for filling the collection container.

4. The collection container (1; 2) according to any one of Claims 1 to 3, **characterized in that** the extending frame (9) is held below one or multiple opening(s) on the collection container (1; 2) used for emptying the collection container (1; 2).

5. The collection container (1; 2) according to any one of Claims 1 to 4, **characterized in that** the extending frame (9) is disposed below one or multiple abutments (14) for lifting tools of a disposal vehicle, which abutments (14) are arranged on the collection container (1; 2) for gripping the same, or below inlet openings (23) in receptacles (24) on the container, which lead to the abutments (14).

6. The collection container (1; 2) according to any one of Claims 3 to 5, **characterized in that** the opening (s) 10 used for filling the collection container (1; 2) is or are arranged on a hinged lid (12) for emptying the collection container (1; 2).

7. The collection container (1; 2) according to any one of Claims 1 to 6, **characterized in that** said container is designed according to DIN EN 840:2012 of March 2013 and comprises laterally extending lugs serving as abutments (14) during grasping by forks on the vehicle.

8. The collection container (1; 2) according to any one of Claims 1 to 7, **characterized in that** the collection container (1; 2) has an inner volume of at least 1.1 m³ and an overall transverse extension of between 1370 and 1400 millimeters.

9. A collection facility (22) for waste and/or reusable materials, wherein the collection facility (22) comprises a reception pit (18), which is sunk relative to a surrounding terrain (11), and a collection container (1; 2) capable of being held in said pit and having at least one filling opening (10) and at least one emptying opening and also having abutments (14), which are suitable for being grasped by lifting tools of a disposal vehicle, **characterized in that** the collection container (1; 2) is lowered into the reception pit (18) and held at an angle relative to the horizontal in such a way that in this lowered position, at least half of the inner volume of the collection container (1; 2) is disposed in the reception pit (18) below the surrounding terrain (11) but that the at least one filling opening (10) and the at least one emptying opening are disposed above the surrounding terrain (11).

10. The collection facility (22) according to Claim 9, **characterized in that**, in the lowered position of the collection container (1; 2), the abutments (14) of the collection container (1; 2), or at least entry openings (23) in receptacles (24) for lifting gear on the vehicle, are disposed above the surrounding terrain (11).

11. The collection facility (22) according to either one of Claims 9 or 10, **characterized in that**, in the lowered position of the collection container (1; 2), the latter is at least partially held by a frame (9) extending from the collection container (1; 2), which is supportable on an outer frame part (17) surrounding the reception pit (18) for the collection container (1; 2).

12. The collection facility (22) according to any one of Claims 9 to 11, **characterized in that** the reception pit (18) is formed from multiple prefabricated concrete parts.

13. The collection facility (22) according to any one of Claims 9 to 12, **characterized in that** a movable safety platform (20) is arranged in the reception pit (18), which platform is pretensioned in a direction to close the opening when the collection container (1; 2) is raised.

14. The collection facility (22) according to Claim 13, **characterized in that** the safety platform (20) is a hinged flap, which can be pivoted downward by the weight of the collection container (1; 2) as the latter is lowered.

15. A reception pit (18) for a collection container (1; 2) for waste and/or reusable materials, wherein the reception pit (18) is sunk relative to a surrounding terrain (11), **characterized in that** the reception pit (18) comprises, in the lower area, an angled piece, which in the mounted position forms a side wall inclined relative to the horizontal and a bottom of the reception pit inclined relative to the horizontal.

16. The reception pit (18) according to Claim 15, **characterized in that** the reception pit (18) comprises multiple prefabricated concrete parts, on which a peripheral frame part (17) is set as a top cover.

## Revendications

1. Récipient de collecte (1 ; 2) pour des matières résiduelles et/ou recyclables, dans lequel le récipient de collecte (1 ; 2) présente un fond de récipient (3), dans lequel un cadre (9) continu ou discontinu est disposé de manière à faire saillie sur le côté extérieur du récipient de collecte (1 ; 2), dans un plan (10) s'étendant au-dessus du fond de récipient (3), **caractérisé en ce que** le plan (E) du cadre (9) s'étend de façon oblique par rapport au plan du fond de récipient (3), dans lequel le cadre faisant saillie (9) est un cadre de support permettant au récipient de collecte (1; 2) de s'appuyer sur un contre-palier extérieur et/ou remplit une fonction d'étanchéité par rapport à une partie de cadre extérieure circonférentielle (17).

2. Récipient de collecte (1; 2) selon la revendication 1, **caractérisé en ce que** le plan (E) du cadre (9) est incliné d'au moins 20° par rapport au fond de récipient (3).

3. Récipient de collecte (1 ; 2) selon l'une des revendications 1 et 2, **caractérisé en ce que** le cadre faisant saillie (9) est maintenu sur le récipient de collecte (1 ;2) en-dessous d'une ou de plusieurs ouverture(s) (10) permettant de remplir le récipient de collecte.

4. Récipient de collecte (1 ; 2) selon l'une des revendications 1 à 3, **caractérisé en ce que** le cadre faisant saillie (9) est maintenu sur le récipient de collecte (1 ; 2) en-dessous d'une ou de plusieurs ouverture(s) permettant de vider le récipient de collecte (1 ; 2).

5. Récipient de collecte (1 ; 2) selon l'une des revendications 1 à 4, **caractérisé en ce que** le cadre faisant saillie (9) est placé en-dessous d'un ou de plusieurs contre-palier(s) (14) disposés sur le récipient de collecte (1 ; 2) et permettant de saisir celui-ci, pour des outils de levage d'un véhicule d'élimination de déchets, ou en-dessous d'ouvertures d'entrée (23), dans des évidements côté récipient (24) menant aux contre-paliers (14).

6. Récipient de collecte (1 ; 2) selon l'une des revendications 3 à 5, **caractérisé en ce que** l'ouverture ou les ouvertures (10) servant à remplir le récipient de collecte (1 ; 2) est/sont disposée(s) sur un couvercle pivotant (12) permettant de vider le récipient de collecte (1 ; 2).

7. Récipient de collecte (1 ; 2) selon l'une des revendications 1 à 6, **caractérisé en ce que** celui-ci est réalisé selon la norme DIN EN 840:2012 de Mars 2013 et comporte des tenons latéraux faisant saillie en tant que contre-paliers (14) lors de la saisie par des fourches côté véhicule.

8. Récipient de collecte (1 ; 2) selon l'une des revendications 1 à 7, **caractérisé en ce que** le récipient de collecte (1 ; 2) présente un volume intérieur d'au moins 1,1 mètres cubes et une extension transversale totale comprise entre 1370 et 1400 millimètres.

9. Système de collecte (22) pour des matières résiduelles et/ou recyclables, dans lequel le système de collecte (22) comporte une fosse de réception (18) abaissée par rapport à un niveau de l'environnement (11) et un récipient de collecte (1 ; 2) apte à être tenu dans celle-ci, lequel comprend au moins une ouverture de remplissage (10) et au moins une ouverture d'évacuation ainsi que des contre-paliers (14) adaptés pour être saisis par des outils de levage d'un véhicule d'élimination de déchets, **caractérisé en ce que** le récipient de collecte (1 ; 2) est abaissé dans la fosse de réception (18) et maintenu de façon oblique par rapport à l'horizontale de telle façon que dans la position ainsi abaissée, au moins la moitié du volume intérieur du récipient de collecte (1 ; 2) se trouve en-dessous du niveau de l'environnement (11) dans la fosse de réception (18), l'au moins une ouverture de remplissage (10) et l'au moins une ouverture d'évacuation se trouvant toutefois au-dessus du niveau de l'environnement (11) .

10. Système de collecte (22) selon la revendication 9, **caractérisé en ce que** dans la position abaissée du récipient de collecte (1 ; 2), les contre-paliers (14) du récipient de collecte (1 ; 2) ou du moins les ouvertures d'entrée (23) se trouvent dans des évidements (24) pour des outils de levage côté véhicule au-dessus du niveau de l'environnement (11).

11. Système de collecte (22) selon l'une des revendications 9 et 10, **caractérisé en ce que** dans la position abaissée du récipient de collecte (1; 2), celui-ci est au moins partiellement maintenu par le biais d'un cadre (9) faisant saillie sur le récipient de collecte (1 ; 2), lequel peut s'appuyer sur une partie de cadre extérieure (17) entourant la fosse de réception (18) pour le récipient de collecte (1 ; 2).

12. Système de collecte (22) selon l'une des revendications 9 à 11, **caractérisé en ce que** la fosse de réception (18) est constituée de plusieurs éléments préfabriqués en béton.

13. Système de collecte (22) selon l'une des revendications 9 à 12, **caractérisé en ce qu'**une plateforme de sécurité mobile (20) sollicitée de manière à fermer l'ouverture par un récipient de collecte (1; 2) relevé est disposée dans la fosse de réception (18).

14. Système de collecte (22) selon la revendication 13, **caractérisé en ce que** la plateforme de sécurité (20) est un clapet pivotant apte à pivoter vers le bas lors de l'abaissement du récipient de collecte (1 ; 2) du fait du poids de celui-ci.

15. Fosse de réception (18) pour un récipient de collecte (1 ; 2) pour des matières résiduelles et/ou recyclables, dans laquelle la fosse de réception (18) est abaissée par rapport à un niveau de l'environnement (11), **caractérisée en ce que** dans la région inférieure, la fosse de réception (18) comporte une partie coudée formant une paroi latérale oblique par rapport à l'horizontale et un fond de la fosse de réception (18) oblique par rapport à l'horizontale dans la position montée.

16. Fosse de réception (18) selon la revendication 15, **caractérisée en ce que** la fosse de réception (18) comporte plusieurs éléments préfabriqués en béton, sur lesquels est posée une partie de cadre circonférentielle (17) en tant que fermeture supérieure.
